# EUROPÄISCHE PATENTSCHRIFT

(11) **EP 1 775 480 B1**
(45) Veröffentlichungstag und Bekanntmachung des Hinweises auf die Patenterteilung: **25.05.2011**
(21) Anmeldenummer: 06021167.9
(22) Anmeldetag: 10.10.2006
(51) Int. Cl.: F15B 21/08

(54) **Steuereinrichtung für wenigstens einen fluidischen Aktor**
Control device for a fluid actuator
Dispositif de contrôle pour un vérin

(30) Priorität: 11.10.2005 DE 102005048646
(43) Veröffentlichungstag der Anmeldung: 18.04.2007
(62) Teilanmeldung aus: 10015763.5
(73) Patentinhaber: FESTO AG & Co. KG, 73734 Esslingen (DE)
(72) Erfinder: Boger, Markus, 73734 Esslingen (DE); Fuss, Martin, 73240 Wendlingen (DE); Suchy, Walter, 70176 Stuttgart (DE); Szenn, Otto, Dr., 71229 Leonberg (DE); Röckle, Heinz, 73728 Esslingen (DE); Ullmann, Jörg, 73733 Esslingen (DE)
(74) Vertreter: Kocher, Mark Werner

(56) Entgegenhaltungen:
- EP-A- 1 057 692
- WO-A-01/18405
- DE-A1- 4 126 624
- DE-A1- 10 128 447
- DE-A1- 10 128 448
- DE-A1-102004 055 054
- DE-A1-102004 063 807
- DE-U1- 20 119 416
- US-A- 6 107 692

## Beschreibung

Die Erfindung betrifft eine Steuereinrichtung für wenigstens einen fluidischen Aktor nach der Gattung des Anspruchs 1.

Eine derartige, aus der WO 01/18405 A1 bekannte Steuereinrichtung enthält zur Energieerzeugung beispielsweise einen Luftdruckwandler mit elektrischem Generator. Diese ist ständig an die Druckleitung angeschlossen, was einen ständigen Luftverbrauch zur Folge hat, selbst wenn der Energiespeicher einen ausreichenden Speicherinhalt besitzt. Aufgrund des dauernden Betriebs wird sogar vorgeschlagen, auf den Energie-speicher ganz zu verzichten. Dessen Ladezustand hängt somit von der Arbeitsweise der übrigen Komponenten ab und ist mehr oder weniger zufällig.

Eine Aufgabe der vorliegenden Erfindung besteht darin, die bekannte Steuereinrichtung so zu verbessern, dass der Luftverbrauch trotz ausreichender Spannungsversorgung minimiert wird.

Diese Aufgabe wird erfindungsgemäß durch eine Steuereinrichtung mit den Merkmalen des Anspruchs 1 gelöst.

Eine günstige Energiebilanz und ein geringer Luftverbrauch für die Energieerzeugung werden dadurch erreicht, dass eine von der Ventiltreiberstufenanordnung gesteuerte, Aktorabluft über den Luftdruckwandler führende Ventilanordnung vorgesehen ist. Fluidische Aktoren müssen betriebsbedingt immer wieder entlüftet werden. Dabei wird diese ansonsten für die Energiebilanz nicht verwertbare Abluft über den Luftdruckwandler geführt und trägt positiv zur Energiebilanz, nämlich zur Aufladung des Energiespeichers, bei. Dadurch muss diese weniger oft durch die fluidische Druckleitung eingeschaltet werden.

Die gesamte Steuereinrichtung besitzt den weiteren besonderen Vorteil, dass sie lediglich an eine fluidische Leitung angeschlossen werden muss. Sämtliche elektrischen Versorgungs-und Steuerleitungen können entfallen. Sie eignet sich daher vor allem für den Einsatz in räumlich weit verteilten Systemen, beispielsweise Prozessanlagen, bei denen enorme Installationskosten eingespart werden können.

Vorteilhafterweise kann das Versorgungsmodul durch die Anordnung sowohl des Turbinenrads als auch des Rotors des Generators im gleichen Gehäuse sehr kleinbauend realisiert werden, wobei die Anordnung des Rotors und des Turbinenrads auf einer gemeinsamen Welle diese Kleinstaubweise noch unterstützt und zu einer einfachen Montage beiträgt, da beides in einem Arbeitsgang in das Gehäuse eingesetzt werden kann. Das gesamte Versorgungsmodul ist als kompakte Einheit schnell und einfach austauschbar.

Durch die in den Unteransprüchen aufgeführten Maßnahmen sind vorteilhafte Weiterbildungen und Verbesserungen der im Anspruch 1 angegebenen Steuereinrichtung möglich.

Weitere Vorteile der erfindungsgemäßen Steuereinrichtung bestehen insbesondere darin, dass der Luftdruckwandler für das Ladesteuerungsventil nur dann eingeschaltet wird, wenn dies für die Energieversorgung erforderlich ist. In der übrigen Zeit, also bei ausreichendem Ladezustand des Energiespeichers, ist der Luftdruckwandler abgeschaltet, und es tritt kein Luftverbrauch auf. Durch die Ladesteuerungseinrichtung kann der Ladezustand des Energiespeichers komplett erfasst werden.

In vorteilhafter Weise kann das Ladesteuerungsventil einen Teil dieser Ventilanordnung bilden und so zur Verringerung der Zahl der Gesamtkomponenten beitragen.

Als günstig hat sich auch wenigstens ein mit externen Sensoren verbindbares Sensor-Interface am Ablauf-Controller erwiesen. Hierdurch können beispielsweise an den Aktoren angeordnete Sensoren ausgewertet werden, ohne dass Spannungsversorgungsleitungen von externen Einrichtungen erforderlich wären.

Zweckmäßigerweise ist ein an die Druckleitung angeschlossener Drucksensor mit dem Ablauf-Controller verbunden, um den Versorgungsdruck überwachen zu können und um geeignete Maßnahmen ergreifen zu können, wenn dieser sich außerhalb eines korrekten Bereichs bewegt.

Die Energiebilanz kann noch zusätzlich dadurch verbessert werden, dass ein Solarzellengenerator und/oder ein Windgenerator zusätzlich zur Ladung des Energiespeichers vorgesehen sind.

Der Energiespeicher ist zweckmäßigerweise als elektrische Batterie, insbesondere als Akkumulator, oder als Kondensatoranordnung ausgebildet.

Als drahtlose Sende- und/oder Empfangseinrichtung eignet sich insbesondere eine Infrarot- und/oder Funkeinrichtung.

Die gesamte Steuereinrichtung mit sämtlichen Komponenten kann in vorteilhafter Weise als kompakte Einheit ausgebildet sein, insbesondere in einem gemeinsamen Gehäuse angeordnet sein.

Der Generator ist zweckmäßigerweise als Wechselspannungsgenerator ausgebildet, wobei dann die Ladesteuerungseinrichtung die zur Bildung einer Gleichspannung erforderlichen elektrischen Komponenten enthält, beispielsweise eine Gleichrichteranordnung, eine Regeleinrichtung und/oder eine Glättungseinrichtung. Der Generator kann jedoch auch als Gleichspannungsgenerator ausgebildet sein.

Ausführungsbeispiele der Erfindung sind in der Zeichnung dargestellt und in der weiteren Beschreibung näher erläutert. Es zeigen:
- Figur 1: ein Blockschaltbild einer Steuereinrichtung als Ausführungsbeispiel der Erfindung und
- Figur 2: ein elektrisches Versorgungsmodul zur Spannungsversorgung der Steuereinrichtung oder einer sonstigen elektrischen Einrichtung.

Die im Folgenden beschriebene Steuereinrichtung für wenigstens einen fluidischen Aktor 10 ist als kompakte Einheit in einem gemeinsamen Gehäuse 11 untergebracht, wobei Variationen auch in mehrere Einheiten unterteilt sein können. Im Ausführungsbeispiel ist ein einziger Aktor dargestellt, beispielsweise ein Linearantrieb, ein pneumatischer Greifer, ein Arbeitszylinder, ein Prozessventil oder dergleichen, wobei auch mehrere gleiche oder unterschiedliche Aktoren angesteuert werden können. Hierzu müssen eine entsprechende Zahl und Ausgestaltung von Steuerventilen in der Steuereinrichtung vorgesehen sein. Es ist auch möglich, die Steuereinrichtung zusammen mit einem Aktor integral in einem Gehäuse anzuordnen bzw. zu integrieren.

Zur elektronischen Steuerung des Aktors 10 dient ein Ablauf-Controller 12, der mindestens einen Mikroprozessor oder eine Verknüpfungslogik enthält. Eine als Sende- und Empfangseinrichtung ausgebildete Funkeinrichtung 13 dient zur drahtlosen Datenübertragung von und zu einer externen Steuereinheit 14, bei der es sich beispielsweise um eine Zentralsteuerung für mehrere solcher Steuereinrichtungen handeln kann. Von dieser Steuereinheit 14 werden Steuersignale an den Ablauf-Controller 12 übermittelt, wobei in umgekehrter Richtung Sendesignale an die externe Steuereinheit 14 gesendet werden. Der Ablauf-Controller 12 kann selbst ein Ablaufprogramm enthalten, durch das bestimmte Funktionen und Abläufe im Aktor 10 unabhängig gesteuert werden können. Es bleibt der jeweiligen Konzeption vorbehalten, welche und wie viele Funktionen der Ablauf-Controller 12 selbstständig ausführen kann und welche und wie viele Funktionen seitens der externen Steuereinheit 14 gesteuert werden.

Als weitere drahtlose Kommunikationseinrichtung ist noch eine Infraroteinrichtung 15 mit dem Ablauf-Controller 12 verbunden, über die alternativ oder zusätzlich eine Kommunikation mit externen Geräten, beispielsweise auch mit einer externen Steuereinheit, durchgeführt werden kann. In einer einfacheren Ausführung kann diese Infraroteinrichtung 15 auch entfallen.

Die Steuereinrichtung ist an eine fluidische Druckleitung 16 angeschlossen, an der ständig ein Arbeitsdruck P einer externen Druckquelle anliegt. Diese Druckleitung 16 verläuft über ein Eingangsventil 17 und ein Arbeitsventil 18 im Gehäuse 11 bis zum Aktor 10. Ein an die Druckleitung 16 angeschlossener Drucksensor 19 ist mit dem Ablauf-Controller 12 verbunden und überträgt die gemessenen Druckwerte an diesen. Weiterhin sind externe Sensoren 20, 21 über ein Sensor-Interface 22 mit dem Ablauf-Controller 12 verbunden, um diesem beispielsweise Sensordaten des Aktors 10 oder sonstige externe Sensordaten zu übermitteln. Solche Sensordaten sind Positionsdaten sowie beispielsweise Druckdaten, Temperaturdaten oder dergleichen. Alle Sensordaten können vom Ablauf-Controller 12 aus über die Funkeinrichtung 13 der externen Steuereinheit 14 übermittelt werden.

Im Falle der Ausbildung der Sensoren 20, 21 oder eines Teils derselben als ein Positionssensor oder als mehrere Positionssensoren oder als kontinuierliches Wege- oder Winkelmesssystem dient der Ablauf-Controller 12 zur Positionsregelung des beispielsweise als Arbeitszylinder oder Prozessventil ausgebildeten Aktors 10. Neben einer Endlagenerkennung und/oder Endlagenregelung des entsprechenden Aktorglieds des Aktors 10, also beispielsweise eines Kolbens oder Ventilglieds, kann dabei auch noch eine Endlagendämpfung realisiert werden. Je nach der Zahl der Positionsschalter bzw. Positionssensoren können mehrere Positionen angefahren bzw. eingeregelt werden. Im Falle eines kontinuierlichen Wege- oder Winkelmesssystems können beliebige Positionen angefahren werden. Zur Feinregelung kann noch ein elektrischer oder elektropneumatischer Feinantrieb als zusätzlicher servopneumatischer oder elektrischer Stellungsregler vorgesehen sein, der linear oder parallel geschaltet wird. Insgesamt wird dadurch eine sensorabhängige Lageregelung realisiert, die keine Zufuhr elektrischer Energie von außen erfordert und die somit eine autarke Einrichtung bildet, wobei bevorzugt die Steuereinrichtung an den Aktor angebaut ist oder mit diesem zusammen eine integrierte Einheit bildet.

Die Druckleitung 16 ist weiterhin nach dem Eingangsventil 17 über ein Ladesteuerungsventil 23 und einen Luftdruckwandler 24 mit einem Fluidausgang 25 verbunden. Der Luftdruckwandler 24 treibt einen elektrischen Generator 26 an, dessen erzeugte Spannung über eine Ladesteuerungseinrichtung 27 zur Aufladung einer elektrischen Speicherbatterie 28 dient. Der elektrische Generator 26 kann ein Gleichstrom- oder Wechselstromgenerator sein. Im Falle eines Wechselspannungsgenerators enthält die Ladesteuerungseinrichtung 27 noch eine gesteuerte oder ungesteuerte Gleichrichteranordnung, z.B. eine MOSFET-Gleichrichterschaltung. Die Ladesteuerungseinrichtung 27 meldet den jeweiligen Ladezustand der Speicherbatterie 28 dem Ablauf-Controller 12, der dann jeweils nach Bedarf, also bei zu niedrigem Ladezustand, über eine Ventiltreiberstufenanordnung 29 das Ladesteuerungsventil 23 öffnet und dadurch den Luftdruckwandler 24 und den elektrischen Generator 26 zur Aufladung der Speicherbatterie 28 in Betrieb setzt. Nach Erreichen des jeweils vorgesehenen korrekten Ladezustands wird dann das Ladesteuerungsventil 23 wieder geschlossen. Über die Ladesteuerungseinrichtung 27 werden alle elektrischen und elektronischen Komponenten der Steuereinrichtung mit der erforderlichen Versorgungsspannung versorgt. Hierzu enthält die Ladesteuerungseinrichtung 27 einen Spannungsumsetzer, der die Spannung der Speicherbatterie 28 in die jeweils erforderliche Versorgungsspannung umsetzt, die eine stabilisierte Spannung sein sollte.

Der Luftdruckwandler 24 kann z.B. als Mikroturbine oder Lamellenmotor ausgebildet sein, wobei Lamellenmotoren beispielsweise unter der Bezeichnung Globe Lamellenmotor im Handel erhältlich sind. Im Übrigen kann für die Kombination Luftdruckmotor-Generator jedes bekannte System im Rahmen der Erfindung eingesetzt werden, durch das Luftdruckenergie in elektrische Energie umgesetzt werden kann. Dabei können außer rotierenden Generatoren auch nicht-rotierende elektrische Generatoren eingesetzt werden, z.B. Piezo-Generatoren.

Das Eingangsventil 17 und das Arbeitsventil 18 werden ebenfalls vom Ablauf-Controller 12 über die Ventiltreiberstufenanordnung 29 gesteuert. Das Eingangsventil 17 ist im Normalzustand geöffnet. Bei einer Entlüftung des Aktors 10 wird das ausströmende Fluid zusätzlich zum Betrieb des Luftdruckwandlers 24 beziehungsweise des elektrischen Generators 26 und damit zur Aufladung der Speicherbatterie 28 verwendet. Hierzu werden das Arbeitsventil 18 und das Ladesteuerungsventil 23 geöffnet und das Eingangsventil 17 geschlossen. Dadurch kann das vom Aktor 10 umströmte Fluid über den Luftdruckwandler 24 zum Fluidausgang 25 geführt werden.

Alternativ hierzu kann auch das Arbeitsventil 18 als Mehrwegeventil ausgebildet sein und einen Fluidauslass für das vom Aktor 10 abgegebene Fluid besitzen. Dieser Fluidauslass kann dann direkt mit dem Eingang des Luftdruckwandlers 24 verbunden werden. In diesem Falle kann das Eingangsventil 17 entfallen, und das Ladesteuerungsventil 23 ist während der Rückströmung des Fluids vom Aktor 10 geschlossen. Die Ausführung des Arbeitsventils 18 hängt nicht zuletzt auch von den Steuerungserfordernissen für den Aktor 10 ab, das heißt, wie viele Steuerungswege das Arbeitsventil 18 besitzen muss. Anstelle eines Arbeitsventils können selbstverständlich auch mehrere Arbeitsventile vorgesehen sein, insbesondere auch für den Fall, dass mehrere Aktoren 10 angeschlossen sind. Als Ventile eignen sich vor allem Impulsventile.

Die Ladesteuerungseinrichtung 27 kann auch im Ablauf-Controller 12 mitintegriert sein. Alternativ hierzu kann auch eine Auftrennung der Ladesteuerungseinrichtung 27 in ein Modul zur eigentlichen Ladesteuerung oder -regelung und in ein Modul zur Spannungsversorgung vorgesehen sein.

Zur zusätzlichen Energieerzeugung können auch noch ein Solarzellengenerator 30 und/oder ein Windgenerator 31 vorgesehen sein. Dies hängt von den jeweiligen örtlichen Gegebenheiten ab, also ob die Steuereinrichtung an einer Stelle positioniert ist, die einen ausreichenden Lichteinfall gewährleistet, oder an einer Stelle, an der ausreichender Wind auftritt, also beispielsweise bei einer Anwendung im Freien.

Falls die Steuereinrichtung in einem explosionsgefährdeten Bereich eingesetzt wird, so müssen die eingesetzten Einheiten explosionsgeschützt ausgeführt werden, wobei beispielsweise das Gehäuse entweder druckfest oder überdruckgekapselt ausgeführt werden müsste.

Anstelle einer elektrischen Speicherbatterie 28 oder eines sonstigen elektrischen Akkumulators kann beispielsweise auch ein kapazitives Element bzw. eine Kondensatoranordnung als Energiespeicher eingesetzt werden, wozu sich z.B. wenigstens ein Goldcap- oder Ultracap-Element besonders eignet.

Das in Figur 2 dargestellte elektrische Versorgungsmodul, das für sich genommen nicht Teil der Erfindung ist, enthält einen Teil der Bauteile und Baugruppen gemäß Figur 1, und zwar im Wesentlichen den Teil, der für die Spannungsversorgung eingesetzt wird. Diese Bauteile sind in einem eigenen Modulgehäuse 41 integriert, das zur Spannungsversorgung der in Figur 1 dargestellten Steuereinrichtung in deren Gehäuse 11 eingesetzt sein kann. Dieses elektrische Versorgungsmodul 40 kann jedoch auch zur Spannungsversorgung anderer elektrischer Geräte eingesetzt werden, die einen Fluidanschluss, insbesondere einen Druckluftanschluss besitzen. Gleiche oder gleichwirkende Bauteile und Baugruppen, die bereits in Figur 1 dargestellt und beschrieben sind, tragen in Figur 2 dieselben Bezugszeichen.

Das beispielsweise zylindrische, quaderförmige oder auch topfförmige Modulgehäuse 41 enthält den an einer gemeinsamen Welle 42 angeordneten Druckluftwandler 24 und den elektrischen Generator 26. Diese gemeinsame Welle ist mit einem Endbereich in einem Lager 43 einer Stirnwandung 44 des Modulgehäuses 41 und mit ihrem anderen Endbereich in einem Lager 45 in einer Zwischenwandung 46 gelagert.

Ein Drucklufteinlass 47 ist über das als Proportionalventil ausgebildete Ladesteuerungsventil 23 und über den als Mikroturbine ausgebildeten Druckluftwandler 24 mit einem Druckluftauslass 48 verbunden. Wird der Drucklufteinlass 47 mit Druckluft beaufschlagt, so wird ein Turbinenrad 49 des Druckluftwandlers 24 angetrieben und in Rotation versetzt, das seinerseits über die gemeinsame Welle 42 einen Rotor 50 des elektrischen Generators 26 antreibt.

Der elektrische Generator 26 besteht aus diesem Rotor 50 und einer als Korbwicklung ausgebildeten Statorspule 51, die in einem den Rotor 50 umgreifenden Wandbereich eines Gehäuseteils 52 des Modulgehäuses 41 angeordnet ist. Prinzipiell könnte diese Statorspule 51 auch an der Innenseite des Gehäuseteils 52 angeordnet sein; jedoch hätte dies einen größeren Platzbedarf zur Folge. Weiterhin kann bei einer alternativen Glockenanker-Ausführung auch die Wicklung rotieren, während der Permanentmagnet im wesentlichen den Stator bildet.

Die Statorspule 51 ist über elektrische Leitungen 53 mit der Ladesteuerungseinrichtung 27 verbunden, die sich ebenfalls im Modulgehäuse 41 befindet und die zur Aufladung der elektrischen Speicherbatterie 28 einerseits und zur Entnahme von Energie aus derselben ausgebildet ist, wie dies bereits beschrieben worden ist. Bei einem als Wechselstromgenerator ausgebildeten Generator 26 sind die für die Spannungsaufbereitung erforderlichen Komponenten in der Ladesteuerungseinrichtung 27 enthalten. Hierbei kann es sich beispielsweise um eine Gleichrichteranordnung und/oder eine Regeleinrichtung und/oder eine Glättungsanordnung handeln. Die Gleichrichteranordnung kann dabei als gesteuerte oder ungesteuerte Gleichrichterschaltung ausgebildet sein, beispielsweise als MOSFET-Schaltung. Anstelle eines Wechselstromgenerators kann selbstverständlich auch ein Gleichstromgenerator eingesetzt werden, der eine Gleichrichteranordnung nicht benötigt. Auch der Ablauf-Controller 12 könnte noch zusätzlich im Modulgehäuse integriert sein.

Bei dem beschriebenen Modulgehäuse handelt es sich um ein sehr kleines Gehäuse, das zum Einsetzen in pneumatische bzw. elektrische Anordnungen mit pneumatischen Komponenten geeignet ist. Eine typische Größe besitzt beispielsweise eine Länge von 30 mm und einen Durchmesser von 20 mm. Bei dieser geringen Größe kann das Ladesteuerungsventil 23 beispielsweise als Piezoventil ausgebildet sein.

Ein Drehzahlsensor 54 dient zum Erfassen der Drehzahl des Turbinenrads 59 bzw. des Rotors 50 des Generators 26. Er ist ebenfalls über die elektrischen Leitungen 53 mit der Ladesteuerungseinrichtung 27 verbunden, wobei die dargestellten zwei Leitungen 53 nur eine schematische Darstellung sind. Die Zahl der Leitungen richtet sich indes nach den jeweiligen Erfordernissen. Das Drehzahlsignal des Drehzahlsensors 54 wird der Ladesteuerungseinrichtung 27, die eine Regelungseinrichtung enthält, als Istwert zugeführt, um die Drehzahl des Generators 26 in Abhängigkeit der erforderlichen Ladespannung zu regeln. Es handelt sich dabei um eine lastabhängige Drehzahlregelung um eine gewünschte Spannung von z.B. 12 V zu regeln. Dies erfolgt über das als Proportionalventil ausgebildete Ladesteuerungsventil 23, das die Luftströmung durch den Druckluftwandler 24 kontinuierlich steuert bzw. regelt. Die Betätigung des Ladesteuerungsventils 23 erfolgt über die integrierte Ventiltreiberstufenanordnung 29, die selbstverständlich auch gemäß Figur 1 als separate Einheit ausgebildet sein kann.

Der Ladezustand der Speicherbatterie 28 wird kontinuierlich von der Ladesteuerungseinrichtung 27 abgefragt, und entsprechend wird über die Drehzahl des elektrischen Generators 26 die Ladespannung geregelt, An elektrischen Anschlüssen 55 der Ladesteuerungseinrichtung 27 kann die Spannung der Speicherbatterie 28 oder eine daraus abgeleitete Spannung als Versorgungsspannung abgegriffen werden. Hierzu kann die Ladesteuerungseinrichtung 27 auch noch einen Spannungsumsetzer und/oder einen Spannungsregler enthalten, um eine oder mehrere Versorgungsspannungen auch als stabilisierte Spannungen zur Verfügung zu stellen.

Der Drucksensor 19 erzeugt einen Sensorwert, der dem Versorgungsdruck am Drucklufteinlass (47) entspricht und führt ihn der Ladesteuerungseinrichtung (27) zu, damit die Drehzahlregelung in Abhängigkeit des zur Verfügung stehenden Versorgungsdrucks beeinflusst werden kann.

## Patentansprüche

1. Steuereinrichtung für wenigstens einen zur Steuereinrichtung gehörenden fluidischen Aktor, der über mindestens ein Ventil (17, 18) mit einer fluidischen Druckleitung (16) verbindbar ist, mit einem das Ventil (16, 17) steuernden Ablauf-Controller (12), der über eine drahtlose Sende- und/oder Empfangseinrichtung (13, 15) mit einer externen Steuereinheit (14) verbunden ist, mit einem an die Druckleitung (16) angeschlossenen Luftdruckwandler (24) mit elektrischem Generator (26) zur Erzeugung von elektrischer Energie und mit einem Energiespeicher (28) zur Speicherung derselben und zur Spannungsversorgung aller zu versorgender elektrischer Komponenten, wobei der Aktor (10) eine Positionsmesseinrichtung (20) zur Erfassung wenigstens einer Position seines bewegbaren Aktorglieds aufweist und wobei der Ablaufcontroller (12) Mittel zur Positionssteuerung oder - regelung des Aktorglieds mittels des Ventils (18) in Abhängigkeit der erfassten Positionsdaten aufweist, **dadurch gekennzeichnet, dass** die Steuereinrichtung eine Aktorabluft über den Luftdruckwandler (24) führende Ventilanordnung (17, 18, 23) aufweist, die von einer Ventiltreiberstufenanordnung (29) ansteuerbar ist.

2. Steuereinrichtung nach Anspruch 1, **dadurch gekennzeichnet, dass** die Positionsmesseinrichtung (20) mindestens einen Positionsschalter und/oder ein kontinuierliches Wege- oder winkelmesssystem besitzt.

3. Steuereinrichtung nach Anspruch 1 oder 2, **dadurch gekennzeichnet, dass** der Aktor (10) mit einem servopneumatischen oder elektrischen Stellungsregler zur Unterstützung der Positionssteuerung oder -regelung versehen ist.

4. Steuereinrichtung nach einem der vorhergehenden Ansprüche, **dadurch gekennzeichnet, dass** der Aktor (10) als Arbeitszylinder oder Prozessventil ausgebildet ist.

5. Steuereinrichtung nach einem der vorhergehenden Ansprüche, **dadurch gekennzeichnet, dass** der Luftdruckwandler (24) über ein Ladesteuerungsventil (23) mit der Druckleitung (16) verbunden ist, dass eine Ladesteuerungseinrichtung (27) für den Energiespeicher (28) vorgesehen ist und dass die vom Ablauf-Controller (12) gesteuerte Ventiltreiberstufenanordnung (29) zur Öffnung des Ladesteuerungsventils (23) bei Unterschreitung eines vorgebbaren Ladezustands des Energiespeichers (28) mit diesem Ladesteuerungsventil (23) verbunden ist.

6. Steuereinrichtung nach Anspruch 5, **dadurch gekennzeichnet, dass** das Ladesteuerungsventil (23) Teil dieser Ventilanordnung ist.

7. Steuereinrichtung nach einem der vorhergehenden Ansprüche, **dadurch gekennzeichnet, dass** die Steuereinrichtung ein mit wenigstens einem externen Sensor (20, 21) verbindbares Sensor-Interface (22) aufweist, das am Ablauf-Controller (12) angeordnet ist.

8. Steuereinrichtung nach einem dar vorhergehenden Ansprüche, **dadurch gekennzeichnet, dass** die Steuereinrichtung, einen an die Druckleitung (16) angeschlossenen Drucksensor (19) aufweist, der mit dem Ablauf-Controller (12) verbunden ist.

9. Steuereinrichtung nach einem der vorhergehenden Ansprüche, **dadurch gekennzeichnet, dass** die Steuereinrichtung einen Solarzellengenerator (30) und/oder einen Windgenerator (31) aufweist, die zusätzlich zur Ladung des Energiespeichers (28) vorgesehen sind.

10. Steuereinrichtung nach einem der vorhergehenden Ansprüche, **dadurch gekennzeichnet, dass** die drahtlose Sende- und/oder Empfangseinrichtung (13, 15) als Infrarot- und/oder Funkeinrichtung ausgebildet ist.

11. Steuereinrichtung nach einem der vorhergehenden Ansprüche, **dadurch gekennzeichnet, dass** sie als kompakte Einheit ausgebildet ist und insbesondere in einem gemeinsamen Gehäuse (11) angeordnet ist.

## Claims

1. Control device for at least one fluidic actuator belonging to the control device, which actuator can be connected to a fluidic pressure line (16) via at least one valve (17, 18), the control device comprising a sequence controller (12) controlling the valve (16, 17) and connected via a wireless transmitting and/or receiving device (13, 15) to an external control unit (14), and further comprising an air pressure converter (24) connected to the pressure line (16), with an electric generator (26) for the generation of electric energy and with an energy storage device (28) for the storage thereof and for the voltage supply of all the electric components which have to be supplied, wherein the actuator (10) comprises a position sensing device (20) for detecting at least one position of its movable actuator member, and wherein the sequence controller (12) comprises means for open- or closed-loop position control of the actuator member by means of the valve (18) in dependence on the detected positional data, **characterised in that** the control device comprises a valve arrangement (17, 18, 23) which directs actuator exhaust air via the air pressure converter (24) and which can be controlled by a valve driver stage arrangement (29).

2. Control device according to claim 1, **characterised in that** the position sensing device (20) is provided with at least one position switch and/or a continuous linear or angular position measuring system.

3. Control device according to claim 1 or 2, **characterised in that** the actuator (10) is provided with a servo-pneumatic or electric position controller to support the open- or closed-loop position control.

4. Control device according to any of the preceding claims, **characterised in that** the actuator (10) is designed as an operating cylinder or a process valve.

5. Control device according to any of the preceding claims, **characterised in that** the air pressure converter (24) is connected to the pressure line (16) via a charge control valve (23), **in that** a charge control device (27) is provided for the energy storage device (28), and **in that** the valve driver stage arrangement (29) controlled by the sequence controller (12) is, in order to open the charge control valve (23) if the state of charge of the energy storage device (28) falls below a presettable value, connected to said charge control valve (23).

6. Charge control device according to claim 5, **characterised in that** the charge control valve (23) is a part of this valve arrangement.

7. Control device according to any of the preceding claims, **characterised in that** the control device comprises a sensor interface (22) which can be connected to at least one external sensor (20, 21) and which is located on the sequence controller (12).

8. Control device according to any of the preceding claims, **characterised in that** the control device comprises a pressure sensor (19) connected to the pressure line (16) and connected to the sequence controller (12).

9. Control device according to any of the preceding claims, **characterised in that** the control device comprises a solar cell generator (30) and/or a wind-driven generator (31) which is/are additionally provided for charging the energy storage device (28).

10. Control device according to any of the preceding claims, **characterised in that** the wireless transmitting and/or receiving device (13, 15) is designed as an infrared and/or radio device.

11. Control device according to any of the preceding claims, **characterised in that** it is designed as a compact unit and is in particular accommodated in a common housing (11).

## Revendications

1. Dispositif de commande pour au moins un actionneur fluidique, appartenant au dispositif de commande, qui peut être relié par au moins une soupape (17, 18) à une conduite de refoulement (16) fluidique, présentant un contrôleur d'écoulement (12) commandant la soupape (16, 17) qui est relié par un dispositif d'émission et/ou de réception (13, 15) sans fil à une unité de commande (14) externe, un convertisseur de pression d'air (24) raccordé à la conduite de refoulement (16) avec un générateur électrique (26) pour la génération d'énergie électrique et avec un accumulateur d'énergie (28) pour l'accumulation de celle-ci et pour l'alimentation en courant de tous les composants électriques à alimenter, l'actionneur (10) présentant un dispositif de mesure de position (20) pour la détection d'au moins une position de son élément actionneur mobile et le contrôleur d'écoulement (12) présentant des moyens pour la commande ou la régulation de la position de l'élément actionneur au moyen de la soupape (18) en fonction des données de position détectées, **caractérisé en ce que** le dispositif de commande présente un ensemble de soupapes (17, 18, 23) guidant de l'air vicié de l'actionneur par le convertisseur de pression d'air (24), lequel peut être commandé par un ensemble d'étages excitateurs de soupapes (29).

2. Dispositif de commande selon la revendication 1, **caractérisé en ce que** le dispositif de mesure de position (20) possède au moins un interrupteur de position et/ou un système de mesure de course ou d'angle continu.

3. Dispositif de commande selon la revendication 1 ou 2, **caractérisé en ce que** l'actionneur (10) est pourvu d'un régulateur de position servopneumatique ou électrique destiné à soutenir la commande ou la régulation de position.

4. Dispositif de commande selon l'une quelconque des revendications précédentes, **caractérisé en ce que** l'actionneur (10) est réalisé comme un cylindre de travail ou une soupape de processus.

5. Dispositif de commande selon l'une quelconque des revendications précédentes, **caractérisé en ce que** le convertisseur de pression d'air (24) est relié par une soupape de commande de charge (23) à la conduite de refoulement (16), **en ce qu'**un dispositif de commande de charge (27) est prévu pour l'accumulateur d'énergie (28) et **en ce que** l'ensemble d'étages excitateurs de soupapes (29) commandé par le contrôleur d'écoulement (12) est relié, pour l'ouverture de la soupape de commande de charge (23) en cas de non atteinte d'un état de charge prescriptible de l'accumulateur d'énergie (28), à cette soupape de commande de charge (23).

6. Dispositif de commande selon la revendication 5, **caractérisé en ce que** la soupape de commande de charge (23) fait partie de cet ensemble de soupapes.

7. Dispositif de commande selon l'une quelconque des revendications précédentes, **caractérisé en ce que** le dispositif de commande présente une interface de capteur (22) pouvant être reliée au moins à un capteur externe (20, 21) et disposée sur le contrôleur d'écoulement (12).

8. Dispositif de commande selon l'une quelconque des revendications précédentes, **caractérisé en ce que** le dispositif de commande présente un capteur de pression (19) raccordé à la conduite de refoulement (16) et relié au contrôleur d'écoulement (12).

9. Dispositif de commande selon l'une quelconque des revendications précédentes, **caractérisé en ce que** le dispositif de commande présente un générateur pour cellules solaires (30) et/ou un générateur pour éolienne (31) qui sont prévus en outre pour le chargement de l'accumulateur d'énergie (28).

10. Dispositif de commande selon l'une quelconque des revendications précédentes, **caractérisé en ce que** le dispositif d'émission et/ou de réception (13, 15) sans fil est réalisé comme un dispositif infrarouge et/ou radio.

11. Dispositif de commande selon l'une quelconque des revendications précédentes, **caractérisé en ce qu'**il est réalisé comme une unité compacte et est disposé en particulier dans un boîtier commun (11).
